# EUROPÄISCHE PATENTSCHRIFT

(11) **EP 4 621 181 B1**
(45) Veröffentlichungstag und Bekanntmachung des Hinweises auf die Patenterteilung: **18.03.2026**
(21) Anmeldenummer: 25164218.7
(22) Anmeldetag: 17.03.2025
(51) Int. Cl.: E06B 1/18, E06B 7/23

(54) **STECKZARGE**
PLUG-IN FRAME
CADRE DE CONNEXION

(30) Priorität: 20.03.2024 DE 102024108020
(43) Veröffentlichungstag der Anmeldung: 24.09.2025
(62) Teilanmeldung aus: 25214918.2
(73) Patentinhaber: Herport Innenausbauelemente GmbH & Co. KG, 48683 Ahaus (DE)
(72) Erfinder: Herbers, Dominic Wilm, 48683 Ahaus (DE)
(74) Vertreter: Klickow & Wetzel PartGmbB

(56) Entgegenhaltungen:
- EP-B1- 3 342 970
- DE-A1- 102014 113 022
- DE-A1- 102022 101 608
- GB-A- 2 276 186

## Beschreibung

Die Erfindung betrifft eine Steckzarge im Sinne einer aus mindestens zwei ineinander steckbaren Zargenelementen bestehenden Zarge.

Zargen sind Bestandteil von vielen Türen und Fenstern und bilden den Rahmen, in den Türblätter oder Fensterflügel in einer Bauwerksöffnung eingesetzt werden.

Häufig werden Zargen bereits bei der Erstellung eines Gebäudes in den dazu vorgesehenen Bauwerksöffnungen, insbesondere Wandöffnungen, montiert. Hierfür werden in der Regel einteilige Zargen, auch Umfassungszargen genannt, verwendet. Diese umfassen die Wand auf beiden Seiten der Wandöffnung mit einem etwa U-förmigen Profil und werden während des Aufbaus der Wand montiert.

Zur nachträglichen Montage eignen sich Steckzargen, auch zweiteilige Zargen genannt, besonders, weil diese in bestehende Bauwerksöffnungen komfortabel einsetzbar sind. Diese sind in zwei Zargenelemente, beispielsweise ausgebildet als Falzelement und Gegenelement, geteilt, die die Bauwerksöffnung jeweils nur an einer Außenseite umfassen und bei der Montage in der Bauwerksöffnung miteinander verbunden werden.

Die Zargenelemente weisen verschiedene Zargenteile auf, die je nach Fertigungstyp der Steckzarge bereits miteinander verbunden sind oder bei der Montage miteinander verbunden werden. Eine Steckzarge für eine Tür weist in der Regel je Zargenelement zwei Seitenteile und ein Kopfteil auf.

Steckzargen sind zumeist aus Metall, besonders bevorzugt aus Stahl, gefertigt.

Bei der Montage von Steckzargen werden die Zargenelemente von gegenüberliegenden Seiten einer Bauwerksöffnung ineinander gesteckt und in dieser montiert.

Hierbei werden die Zargenelemente, bei Tür- oder Fensterzargen häufig unterschieden als öffnungsseitiges und schließseitiges Zargenelement, miteinander und mit dem die Bauwerksöffnung umgebenden Bauwerk verbunden.

Die Verbindung der Steckzargenelemente miteinander erfolgt üblicherweise durch Verschraubungen, wobei jeweils eine Schraube durch hintereinander liegende Öffnungen in den Steckzargenelementen geschraubt wird und die Steckzargenelemente so aneinander befestigt.

Die Verschraubung erfolgt gemäß dem Stand der Technik in der Dichtungsnut des Falzes der Steckzarge, da die Verschraubung dort wenig, durch das Einbringen eines Dichtungsprofils in die Dichtungsnut sogar gar nicht, sichtbar ist. Dabei sind die hintereinanderliegenden Öffnungen der Zargenelemente an der Rückwand der Dichtungsnut angeordnet.

Problematisch an der Verschraubung der Zargenelemente durch hintereinanderliegende Öffnungen an der hinteren Wand der Dichtungsnut ist das Verschrauben selbst. Hierbei muss mit dem Werkzeug, in der Regel einem manuellen oder elektrischen Schraubendreher, sehr dicht an der Innenseite des Zargenelements gearbeitet werden. Neben der ggf. aufgrund der Enge unangenehmen Arbeit, der durch entsprechend lange Werkzeuge abgeholfen werden kann, verbleiben erhebliche Risiken im Hinblick auf eine Beschädigung der Zarge. Darüber hinaus erfordert die Montage von Türzargen in der Regel eine Leiter, da die Arbeitshöhe zur Verschraubung des Zargenkopfteils üblicherweise bei mehr als 2 Metern liegt und die Schrauben auf dieser Höhe horizontal eingeschraubt werden müssen.

Aus der GB 2 276 186 A ist bereits eine Steckzarge bekannt, die mindestens zwei aus Zargenteilen bestehende Zargenelemente, einen Falz und eine im Falz umlaufende Dichtungsnut aufweist, wobei die Zargenelemente jeweils mindestens zwei Verbindungsöffnungen aufweisen, die in einer in einer Bauwerksöffnung zur Montage ausgerichteten Position der Steckzarge hintereinander liegen, wobei die Verbindungsöffnungen mindestens eines Zargenteils neben der Dichtungsnut im Falz der Steckzarge angeordnet sind.

Es ist daher eine Aufgabe der Erfindung eine Streckzarge zu schaffen, die die vorgenannten Probleme zumindest teilweise behebt.

Diese Aufgabe wird erfindungsgemäß durch eine Steckzarge gemäß Patentanspruch 1 gelöst. In den abhängigen Patentansprüchen sind vorteilhafte Aspekte der Erfindung beansprucht.

Für die nachfolgende Beschreibung gilt für die Bauwerksöffnung, dass diese eine erste Außenseite auf einer ersten Seite der Bauwerksöffnung, eine zweite Außenseite auf einer der ersten Seite der Bauwerksöffnung gegenüberliegenden zweiten Seite und eine Innenseite aufweist. Die Innenseite verbindet dabei die Außenseiten miteinander und wird auch als Laibung bezeichnet. Die Außenseiten der Bauwerksöffnung sind in der Regel etwa parallel zueinander ausgerichtet, während die Innenseite etwa senkrecht zu diesen angeordnet ist.

Umfasst sind dabei neben Wandöffnungen grundsätzlich auch Bauwerksöffnungen in Dächern, Decken und Böden. Zum besseren Verständnis wird die Erfindung vornehmlich anhand von Wandöffnungen beschrieben.

Eine erfindungsgemäße Steckzarge weist mindestens zwei Zargenelemente, einen Falz und eine im Falz umlaufende Dichtungsnut auf. Die Zargenelemente weisen jeweils mindestens zwei Verbindungsöffnungen auf, die in einer zur Montage in einer Bauwerksöffnung ausgerichteten Position der Steckzarge hintereinander liegen.

Durch die hintereinanderliegenden Verbindungsöffnungen ist zur Verbindung der Zargenelemente bei der Montage ein Verbindungselement, vorzugsweise eine Schraube, führbar.

In Ausführungsformen der Erfindung weist die hinten liegende Verbindungsöffnung einen geringeren Durchmesser als die vorn liegenden Verbindungsöffnung auf, sodass eine zur Verbindung der Zargenelemente eingeschraubte Blechschraube in das Material, in der Regel Blech, des hinteren Zargenelements einschneidet. Die vorn liegende Öffnung ist in Ausführungsformen der Erfindung so groß gewählt, dass das Gewinde der Blechschraube nicht eingreift, jedoch so klein, dass der Kopf der Schraube beim Festziehen sicher aufliegt. Für eine 3,5 mm Blechschraube ist die hinten liegende Verbindungsöffnung beispielsweise mit einem Durchmesser von 2,5 mm und die vorn liegende Verbindungsöffnung mit einem Durchmesser von 4 mm ausgeführt.

In anderen Ausführungsformen der Erfindung weist mindestens die hintere der beiden Verbindungsöffnungen ein Innengewinde auf, in das eine zur Verbindung der Zargenelemente eingeschraubte Schraube eingreifen kann.

Die Verbindungsöffnungen mindestens eines Zargenteils der Zargenelemente sind erfindungsgemäß neben der Dichtungsnut des Falzes der Zarge angeordnet.

Neben der Dichtungsnut bedeutet im Sinne der Erfindung, dass die Verbindungsöffnung nicht in der Dichtungsnut vorzugsweise jedoch in einem unmittelbar an die Dichtungsnut angrenzenden Bereich liegt. Dieser Bereich erstreckt sich in Ausführungsformen der Erfindung maximal 20 mm, vorzugsweise zwischen 13,5 und 19,5 mm, neben der Dichtungsnut und ist somit mit einem Dichtungsprofil abdeckbar. In einer besonders bevorzugten Ausführungsform der Erfindung sind die Verbindungsöffnungen mit einem Abstand von etwa 15,5 mm zur Dichtungsnut angeordnet.

Die Neigung der Längsachse der Schraubenführung sorgt dafür, dass die Zargenteile bei der Montage fest ineinander gezogen werden. Bei herkömmlichen Steckzargen ist die Längsachse der Schraubenführung in Steckrichtung der Steckzargenelemente ausgerichtet, sodass diese bei der Verschraubung in Steckrichtung aneinander gezogen werden. Bei der erfindungsgemäßen Ausrichtung der Schraubenführung steht die Hauptrichtung der Schraubenführung hingegen senkrecht auf der Steckrichtung der Zargenelemente. Durch die Neigung der Längsachse in Richtung der Rückwand der Dichtungsnut des Falzes, also in Steckrichtung, erhält die Ausrichtung der Schraubenführung wieder einen Anteil in Steckrichtung, sodass das Aneinanderziehen der Zargenelemente in Steckrichtung bei der Montage erhalten bleibt und somit die Realisierung der gewünschten Falztiefe sichergestellt ist.

Vorzugsweise ist die Längsachse der Schraubenführung um 1° bis 45°, weiter bevorzugt um etwa 2,5° bis 25°, besonders bevorzugt um etwa 5° bis 10°, aus der senkrechten Ausrichtung in Steckrichtung geneigt.

Weiterhin ist die Schraube bei der Verbindung der Zargenelemente für einen Monteur deutlich einfacher zu erreichen, da nicht mehr so dicht an der Zarge gearbeitet werden muss. Bei dem Kopfteil einer Tür- oder Fensterzarge kann eine Montage nun ggf. ohne Leiter erfolgen, da die Schraube schräg von unten eingeschraubt werden kann.

In bevorzugten Ausführungsformen der Erfindung weist die Steckzarge ein in der Dichtungsnut angeordnetes Dichtungsprofil auf, das im Bereich der Verbindungsöffnungen eine Ausnehmung zur Aufnahme mindestens eines Schraubenkopfes aufweist. Hierdurch wird zum einen gewährleistet das ein herkömmliches Dichtungsprofil an den Positionen der Verbindungsöffnungen durch die Schraubenköpfe nicht verformt wird. Zum anderen wird sichergestellt, dass die Schraubenköpfe vom Dichtungsprofil überdeckt sind, sodass diese nicht sichtbar sind.

Die Erfindung erfasst auch Ausführungsformen, in denen die Zargenelemente in Einzelteile, beispielsweise in Kopfteil und die beiden Seitenteile einer Türzarge, zerlegt sind.

In den nachfolgend erläuterten Figuren ist eine Ausführungsform der Erfindung beispielhaft dargestellt. Es zeigen:
- Figur 1:: Einen Querschnitt einer Steckzarge gemäß dem Stand der Technik,
- Figur 2:: Einen Querschnitt einer erfindungsgemäßen Steckzarge im Bereich einer Verbindung der Zargenelemente,
- Figur 3:: Eine perspektivische Ansicht eines Ausschnitts einer erfindungsgemäßen Steckzarge und
- Figur 4:: Eine perspektivische Ansicht einer erfindungsgemäßen Steckzarge.

In Figur 1 ist ein Querschnitt einer Steckzarge (1) gemäß dem Stand der Technik dargestellt. Die Steckzarge (1) weist in dem dargestellten Ausschnitt zwei hintereinanderliegende Verbindungsöffnungen (5) in den beiden Zargenelementen (2, 3) auf. Die Verbindungsöffnungen (5) sind an der Rückenwand (7) der Dichtungsnut (6) des Falzes (4) angeordnet, sodass die Längsachse L der Schraubenführung etwa parallel zur Steckrichtung S der Steckzarge (1) ausgerichtet ist. Der Kopf der Schraube (10) liegt während des gesamten Schraubvorgangs nah an der Innenseite des ersten Zargenelements (2) der Steckzarge (1).

Figur 2 zeigt eine Steckzarge (1) in einer erfindungsgemäßen Ausführungsform. Auch diese weist zwei Zargenelemente (2, 3) auf, die ineinandergesteckt sind und hintereinander liegende Verbindungsöffnungen (5) aufweisen, die eine Schraubenführung realisieren. Die Schraubenführung ist neben der Dichtungsnut (6) im Falz (4) angeordnet.

Die Längsachse L der Schraubenführung ist aus der senkrecht auf der Steckrichtung S stehenden Achse um einen Winkel von 5 bis 10° in Steckrichtung S geneigt. Hierdurch wirkt mit dem Anziehen der Schraube (10) eine Kraftkomponente in Steckrichtung S, sodass die Zargenelemente (2, 3) in Steckrichtung S aneinander gezogen werden. Das Steckelement (11) des ersten Zargenelements (2) sitzt im Bereich der Rückwand (7) der Dichtungsnut (6) fest in der korrespondierenden Aufnahme im zweiten Zargenelement (3) und die Zargenelemente (2, 3) realisieren die beabsichtige Falztiefe (T) und Falzbreite (B).

In der Dichtungsnut (6) ist ein Dichtungsprofil (8) angeordnet. Das Dichtungsprofil (8) ragt aus der Dichtungsnut (6) heraus und bedeckt den Kopf der Schraube (10). Dabei weist das Dichtungsprofil (8) eine Ausnehmung (9) zur Aufnahme des Kopfes der Schraube (10) auf. Die Ausnehmung (9) kann in verschiedenen Ausführungsformen der Erfindung sowohl nur lokal an den Verschraubungspositionen der Zargenelemente (2, 3) als auch umlaufend im gesamten Dichtungsprofil (8) ausgebildet sein.

In Figur 3 ist eine perspektivische Ansicht eines Ausschnitts einer erfindungsgemäßen Steckzarge (1) dargestellt. Die Zargenelemente (2, 3) sind ineinandergesteckt und die neben der Dichtungsnut (6) im Falz (4) angeordneten Verbindungsöffnungen (5) im ersten Zargenelement (2) und zweiten Zargenelement (3) liegen jeweils hintereinander.

Figur 4 zeigt eine erfindungsgemäße Steckzarge (1) ausgebildet als eine Türzarge. Die Steckzargenelemente (2, 3) weisen jeweils zwei Seitenteile und ein Kopfteil auf.

Die Zargenelemente (2, 3) sind nicht ineinandergesteckt, jedoch in der zum Ineinanderstecken erforderlichen Position zueinander angeordnet, sodass die Zargenelemente (2, 3) durch die Bewegung des ersten Zargenelements (2) in Steckrichtung S ineinander steckbar sind.

Die Verbindungsöffnungen (5) sind in der gezeigten Ausführungsform der Erfindung im Bereich der Steckelemente (11) angeordnet. Dies ermöglicht die Kraftübertragung der Verbindung der Zargenelemente (2, 3) direkt an den optimalen Stellen.

In der dargestellten Ausführungsform einer Steckzarge (1) sind alle Verbindungsöffnungen (5) neben der Dichtungsnut (6) angeordnet.

## Patentansprüche

1. Steckzarge (1) aufweisend mindesten zwei aus Zargenteilen bestehende Zargenelemente (2, 3), einen Falz (4) und eine im Falz (4) umlaufende Dichtungsnut (6), wobei die Zargenelemente (2, 3) jeweils mindestens zwei Verbindungsöffnungen (5) aufweisen, die in einer in einer Bauwerksöffnung zur Montage ausgerichteten Position der Steckzarge (1) hintereinander liegen, wobei die Verbindungsöffnungen (5) neben der Dichtungsnut (6) im Falz (4) der Steckzarge (1) angeordnet sind, wobei die Steckzarge (1) eine Steckrichtung (S) aufweist, die senkrecht zu den gegenüberliegenden Seiten der Bauwerksöffnung verläuft,
**dadurch gekennzeichnet, dass** die Längsachse (L) der durch die neben der Dichtungsnut (6) angeordneten, hintereinanderliegenden Verbindungsöffnungen (5) gebildeten Schraubenführung ausgehend von der zur Steckrichtung (S) senkrechten Richtung in Richtung der Rückwand (7) der Dichtungsnut (6), also in Steckrichtung (S) der Steckzarge (1), geneigt ist.

2. Steckzarge (1) nach Anspruch 1, **dadurch gekennzeichnet, dass** die Längsachse (L) der Schraubenführung um 1° bis 45° aus der senkrechten Ausrichtung in Steckrichtung (S) geneigt ist.

3. Steckzarge (1) nach Anspruch 2, **dadurch gekennzeichnet, dass** die Längsachse (L) der Schraubenführung um etwa 5° bis 10° aus der senkrechten Ausrichtung in Steckrichtung (S) geneigt ist.

4. Steckzarge (1) nach einem der vorstehenden Ansprüche, **dadurch gekennzeichnet, dass** diese ein in der Dichtungsnut (6) angeordnetes Dichtungsprofil (8) aufweist, das im Bereich der Verbindungsöffnungen (5) eine Ausnehmung (9) zur Aufnahme eines Schraubenkopfes aufweist.

5. Steckzarge (1) nach einem der vorstehenden Ansprüche, **dadurch gekennzeichnet, dass** die hintere der beiden Verbindungsöffnungen (5) einen geringeren Durchmesser als die vordere der beiden Verbindungsöffnungen (5) aufweist, sodass eine zur eine zur Verbindung der Zargenelemente (2, 3) eingeschraubte Blechschraube (10) mit ihrem Gewinde in das hintere Zargenelement eingreifen kann.

6. Steckzarge (1) nach einem der Ansprüche 1 bis 4, **dadurch gekennzeichnet, dass** mindestens die hintere der beiden Verbindungsöffnungen (5) ein Innengewinde aufweist, in das eine zur Verbindung der Zargenelemente (2, 3) eingeschraubte Schraube (10) eingreifen kann.

## Claims

1. Plug-in frame (1) comprising at least two frame elements (2, 3) consisting of frame parts, a rebate (4) and a sealing groove (6) arranged inside the rebate (4), wherein the frame elements (2, 3) each have at least two connecting openings (5) which are located one behind the other in a position of the plug-in frame (1) aligned for installation in a building opening, wherein the connecting openings (5) are arranged next to the sealing groove (6) in the rebate (4) of the plug-in frame (1), wherein the plug-in frame (1) has a plug-in direction (S) that runs perpendicular to the opposite sides of the building opening, **characterized in that** the longitudinal axis (L) of the screw guide formed by the connecting openings (5) arranged one behind the other next to the sealing groove (6) is inclined from the direction perpendicular to the insertion direction (S) in the direction of the rear wall (7) of the sealing groove (6), i.e. in the insertion direction (S) of the plug-in frame (1).

2. Plug-in frame (1) according to claim 1, **characterized in that** the longitudinal axis (L) of the screw guide is inclined by 1° to 45° from the vertical alignment in the plug-in direction (S).

3. Plug-in frame (1) according to claim 2, **characterized in that** the longitudinal axis (L) of the screw guide is inclined by approximately 5° to 10° from the vertical alignment in the plug-in direction (S).

4. Plug-in frame (1) according to one of the preceding claims, **characterized in that** it has a sealing profile (8) arranged in the sealing groove (6), which has a recess (9) in the area of the connecting openings (5) for receiving a screw head.

5. Plug-in frame (1) according to one of the preceding claims, **characterized in that** the rear of the two connecting openings (5) has a smaller diameter than the front of the two connecting openings (5), so that a sheet metal screw (10) screwed in to connect the frame elements (2, 3) can engage with its thread in the rear frame element.

6. Plug-in frame (1) according to one of claims 1 to 4, **characterized in that** at least the rear of the two connecting openings (5) has an internal thread into which a screw (10) screwed in to connect the frame elements (2, 3) can engage.

## Revendications

1. Dormant (1) à enficher présentant au moins deux éléments (2, 3) de dormant, constitués par des parties de dormant, une feuillure (4) et une rainure d'étanchéité (6) périphérique dans la feuillure (4), les éléments (2, 3) de dormant présentant à chaque fois au moins deux ouvertures de liaison (5), qui se succèdent dans une position, orientée dans une ouverture de construction pour le montage, du dormant (1) à enficher, les ouvertures de liaison (5) étant agencées à côté de la rainure d'étanchéité (6) dans la feuillure (4) du dormant (1) à enficher, le dormant (1) à enficher présentant un sens d'enfichage (S) qui s'étend perpendiculairement aux côtés opposés de l'ouverture de construction, **caractérisé en ce que** l'axe longitudinal (L) du guide de vis, formé par les ouvertures de liaison (5) successives agencées à côté de la rainure d'étanchéité (6), partant de la direction perpendiculaire au sens d'enfichage (S) vers la paroi arrière (7) de la rainure d'étanchéité (6), c'est-à-dire dans le sens d'enfichage (S) du dormant (1) à enficher, est incliné.

2. Dormant (1) à enficher selon la revendication 1, **caractérisé en ce que** l'axe longitudinal (L) du guide de vis est incliné de 1° à 45° par rapport à l'orientation verticale dans le sens d'enfichage (S).

3. Dormant (1) à enficher selon la revendication 2, **caractérisé en ce que** l'axe longitudinal (L) du guide de vis est incliné d'environ 5° à 10° par rapport à l'orientation verticale dans le sens d'enfichage (S).

4. Dormant (1) à enficher selon l'une des revendications précédentes, **caractérisé en ce que** celui-ci présente un profilé d'étanchéité (8) agencé dans la rainure d'étanchéité (6), lequel profilé présente, dans la zone des ouvertures de liaison (5), un évidement (9) destiné à recevoir une tête de vis.

5. Dormant (1) à enficher selon l'une des revendications précédentes, **caractérisé en ce que** l'ouverture arrière des deux ouvertures de liaison (5) présente un diamètre inférieur à celui de l'ouverture avant des deux ouvertures de liaison (5) de telle sorte qu'une vis à tôle (10) vissée pour la liaison des éléments (2, 3) de dormant peut s'engager avec son filetage dans l'élément arrière de dormant.

6. Dormant (1) à enficher selon l'une des revendications 1 à 4, **caractérisé en ce qu'**au moins l'ouverture arrière des deux ouvertures de liaison (5) présente un filetage interne dans lequel une vis (10) vissée pour la liaison des éléments (2, 3) de dormant peut s'engager.
